# EUROPÄISCHE PATENTSCHRIFT

(11) **EP 0 389 844 B1**
(45) Veröffentlichungstag und Bekanntmachung des Hinweises auf die Patenterteilung: **22.09.1993**
(21) Anmeldenummer: 90104473.5
(22) Anmeldetag: 08.03.1990
(51) Int. Cl.: D01H 1/36

(54) **Ringspinnmaschine sowie Verfahren zum Betrieb einer Ringspinnmaschine**
Ring spinning machine, and process for operating a ring spinning machine
Métier continu à filer à anneau et procédé pour l'actionner

(30) Priorität: 29.03.1989 DE 3910182
(43) Veröffentlichungstag der Anmeldung: 03.10.1990
(73) Patentinhaber: MASCHINENFABRIK RIETER AG, CH-8406 Winterthur (CH)
(72) Erfinder: Ulmer, Georg, CH-8309 Nürensdorf (CH)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- DE-A- 2 124 447
- DE-A- 3 017 837
- PATENT ABSTRACTS OF JAPAN vol. 4, no. 101 (C-19)(583) 19 Juli 1980,& JP-A-55 062219 (HOWA KOGYO) 10 Mai 1980,

## Beschreibung

Die Erfindung betrifft ein Verfahren zum Betrieb einer Ringspinnmaschine mit einer Vielzahl angetriebener Spindeln und einer eine stetige Bewegung sowie eine Changierbewegung ausführenden Ringbank, bei dem die Changierbewegung mittels einer als Nockenkulisse dienenden umlaufenden Herzscheibe erzeugt wird. Die Erfindung betrifft ferner eine nach einem solchen Verfahren betriebene Ringspinnmaschine.

Die Ringbank einer Ringspinnmaschine ist im allgemeinen einer Vielzahl von Spindeln zugeordnet und erstreckt sich meist über die gesamte Länge der Ringspinnmaschine. Zur Erzeugung eines bestimmten Kopsaufbaus wird eine solche Ringbank stetig auf- und abwärts bewegt, wobei dieser stetigen Ringbankbewegung eine sog. Changierbewegung überlagert ist, welche mittels einer als Nockenkulisse dienenden umlaufenden Herzscheibe erzeugt werden kann. Eine Ringspinnmaschine dieser Art ist z.B. aus der DE-A-3 017 837 bekannt.

Im praktischen Betrieb einer Ringspinnmaschine ist es häufig erforderlich, bestimmte Funktionen, wie beispielsweise das Abschalten der Maschine, das Abbremsen insbesondere der Spindeln, die Erzeugung von Ober- und Unterwindungen sowie eine das Fadenbruchverhalten maßgeblich bestimmende Lagenregulierung in Abhängigkeit von der jeweiligen Ringbankstellung und der jeweiligen Bewegungsrichtung der Ringbank insbesondere während der Changierbewegung durchzuführen.

Der Erfindung liegt die Aufgabe zugrunde, das Verfahren der eingangs genannten Art so weiterzubilden, daß eine von der Ringbankstellung und/oder -bewegungsrichtung abhängige Steuerung der jeweiligen Maschinenfunktionen ohne größeren apparativen Aufwand auf einfachste und zuverlässige Weise möglich ist.

Die Aufgabe wird nach der Erfindung dadurch gelöst, daß die für eine Umdrehung benötigte Umlaufzeit der Herzscheibe bestimmt wird, daß eine vorgegebene Ausgangs-Drehwinkelstellung der Herzscheibe erfaßt wird, daß ausgehend von der bestimmten Umlaufzeit jeweils die Zeit vom Auftreten der Ausgangs-Drehwinkelstellung bis zum Auftreten wenigstens einer weiteren vorgegebenen Drehwinkelstellung berechnet wird, wobei den vorgegebenen Drehwinkelstellungen bestimmte Maschinenfunktionen zugeordnet sind, und daß bei Ablauf der einer jeweiligen Drehwinkelstellung zugeordneten Zeit die betreffende Maschinenfunktion ausgeführt wird.

Erfindungsgemäß wird demnach ausgehend von der für eine Umdrehung benötigten Umlaufzeit der Herzscheibe jeweils die Zeit berechnet, nach deren Ablauf sich die einer betreffenden Maschinenfunktion zugeordnete Drehwinkelstellung der Herzscheibe einstellt. Die Ausführung der jeweiligen Funktion erfolgt in Abhängigkeit vom Ablauf der der betreffenden Drehwinkelstellung zugeordneten Zeit. Zur zeitrichtigen Auslösung der Funktionen ist es lediglich erforderlich, eine einzige vorgegebene Ausgangs-Drehwinkelstellung der Herzscheibe zu definieren und zu erfassen, deren Auftreten den Zeitpunkt festlegt, ab dem die einer betreffenden Maschinenfunktion zugeordnete Zeit abzulaufen beginnt. Von Vorteil ist hierbei insbesondere, daß zur Festlegung einer solchen Ausgangs-Drehwinkelstellung lediglich eine einzige Markierung oder dergleichen auf der Herzscheibe anzuordnen ist, welche bei der betreffenden Ausgangs-Drehwinkelstellung durch einen Sensor erfaßt wird. Dieser Sensor liefert bei jedem Auftreten der Ausgangs-Drehwinkelstellung der Herzscheibe ein Zeit-Bezugssignal, so daß der Beginn eines jeweiligen Zeitablaufs und damit auch der Zeitpunkt, bei dem die betreffende Funktion ausgeführt werden muß, stets genau definiert und den entsprechenden Ringbankstellungen zugeordnet sind.
Das Verhältnis eines jeweiligen Zeitwerts zur gesamten Umlaufzeit ist gleich dem Verhältnis des zugeordneten Stellungswinkels zu 360°. Zur Bestimmung der jeweiligen Zeitwerte ist demnach lediglich eine einfache Dreisatz-Rechnung durchzuführen.

Zweckmäßigerweise kann auch der Ausgangs-Drehwinkelstellung der Herzscheibe eine bestimmte Maschinenfunktion zugeordnet sein, wobei diese Maschinenfunktion dann bei der Erfassung der Ausgangs-Drehwinkelstellung ausgeführt wird. Liefert das Auftreten der Ausgangs-Drehwinkelstellung wiederum den zeitlichen Bezugspunkt, so ist die der Funktion zugeordnete Zeitvorgabe gleich null.

Obwohl es zur Bestimmung der Umlaufzeit der Herzscheibe nicht zwingend erforderlich ist, die Ausgangs-Drehwinkelstellung zu erfassen, kann es dennoch zweckmäßig sein, zur Messung der Umlaufzeit der Herzscheibe die Zeit zwischen einer ersten Erfassung der Ausgangs-Drehwinkelstellung und einer darauffolgenden Erfassung dieser Ausgangs-Drehwinkelstellung zu bestimmen.

Für vorbestimmte, insbesondere vorprogrammierte Drehzahlen kann die einer jeweiligen Drehwinkelstellung der Herzscheibe zugeordnete Zeit vorteilhafterweise jedoch auch ohne Messung der Umlaufzeit im voraus bestimmt werden.

Beim Abstellen der Ringspinnmaschine werden die verschiedenen Antriebe zweckmäßigerweise vorerst ausgehend von der Betriebsdrehzahl auf eine relativ niedrige Drehzahl gebracht. Diese Drehzahl kann beispielsweise der gleichen Sollfrequenz entsprechen, die beim Anlaufen zur Synchronisierung der Motoren benutzt wird. Die Drehzahl wird demnach auf den geringeren Wert herabgesetzt, bevor bestimmte, unmittelbar vor der Abschaltung der Maschine erforderliche Funktionen ausgeführt werden.

In derartigen Fällen ist vorzugsweise vorgesehen, daß die Messung der Umlaufzeit der Herzscheibe noch während der höheren Drehzahl erfolgt, daß aus der Umlaufzeit die einer jeweiligen Drehwinkelstellung zugeordnete Zeit für die höhere Drehzahl bestimmt wird, und daß die derselben Drehwinkelstellung zugeordnete Zeit für die geringere Drehzahl durch Extrapolation aus dem zuerst bestimmten Zeitwert ermittelt wird. Damit wird erreicht, daß bereits bei Erreichen der geringeren Drehzahl die den noch auszuführenden Funktionen zugeordneten Zeitwerte vorliegen und lediglich noch das Auftreten der Ausgangs-Drehwinkelstellung abgewartet werden muß, welche für die weitere Steuerung wiederum den zeitlichen Bezugswert liefert.

Von Vorteil ist hierbei ferner, bereits das erste Auftreten der Ausgangs-Drehwinkelstellung der Herzscheibe unmittelbar nach Erreichen der geringeren Drehzahl zu erfassen und bei Ablauf der einer jeweiligen Drehwinkelstellung zugeordneten Zeit vom Augenblick dieser erstmaligen Erfassung der Ausgangs-Drehwinkelstellung an die betreffende Maschinenfunktion auszuführen.

Um auch beim Stillsetzen der Maschine eine gewisse Fadenspannung aufrechtzuerhalten, erfolgt das Stillsetzen der Maschine vorzugsweise bei sich stetig nach unten bewegender Ringbank, wobei der entsprechenden Maschinenfunktion eine Herzausschalt-Drehwinkelstellung der Herzscheibe zugeordnet ist.

Zweckmäßigerweise ist auch vorgesehen, nach Fertigstellung des jeweiligen Kopsaufbaus einige Oberwindungen zu erzeugen und dazu die entsprechende Maschinenfunktion in Abhängigkeit vom Ablauf der wenigstens einer Herzoberwind-Drehwinkelstellung der Herzscheibe zugeordneten Zeit auszuführen. Die Erzeugung der Oberwindungen erfolgt hierbei beispielsweise durch ein Anheben der Ringbank.

Die Erzeugung der Oberwindungen kann aus einer aufwärts gerichteten Changierbewegung der Ringbank heraus erfolgen.

Nach Fertigstellung des jeweiligen Kopsaufbaus können zweckmäßigerweise auch Unterwindungen erzeugt werden, wobei die entsprechende Maschinenfunktion in Abhängigkeit vom Ablauf der wenigstens einer Herzunterwind-Drehwinkelstellung der Herzscheibe zugeordneten Zeit ausgeführt wird. Auch hierbei ist die Funktion beispielsweise wiederum durch eine Variation der Höhe der Ringbank ausführbar.

In entsprechender Weise kann die Abbremsung der Maschine und insbesondere die der Spindeln bei Ablauf der einer Bremseinschalt-Drehwinkelstellung der Herzscheibe zugeordneten Zeit erfolgen.

Ferner ist zweckmäßigerweise vorgesehen, daß auch die Lagenregulierung während des Kopsaufbaus in Abhängigkeit vom Ablauf der zumindest einer Lagenregulierungs-Drehwinkelstellung der Herzscheibe zugeordneten Zeit erfolgt.

Die Erfindung betrifft ferner eine insbesondere nach dem beschriebenen Verfahren betriebene Ringspinnmaschine mit einer Vielzahl angetriebener Spindeln, einer Ringbank und einem Antrieb für die Verstellung der Ringbank, welcher zur Erzeugung einer Changierbewegung der Ringbank eine als Nockenkulisse dienende umlaufende Herzscheibe umfaßt.

Erfindungsgemäß zeichnet sich eine derartige Ringspinnmaschine dadurch aus, daß die Herzscheibe eine Markierung trägt, auf die ein feststehender Sensor anspricht, um eine vorgegebene Ausgangs-Drehwinkelstellung der Herzscheibe zu erfassen, daß eine Steuereinheit vorgesehen ist, um ausgehend von der für eine Umdrehung benötigten Umlaufzeit der Herzscheibe jeweils die Zeit vom Auftreten der Ausgangs-Drehwinkelstellung bis zum Auftreten wenigstens einer weiteren vorgegebenen Drehwinkelstellung zu berechnen, wobei den vorgegebenen Drehwinkelstellungen bestimmte Maschinenfunktionen zugeordnet sind, und daß die Steuereinheit zur Ausführung einer jeweiligen Maschinenfunktion bei Ablauf der der betreffenden Drehwinkelstellung zugeordneten Zeit ausgelegt ist.

Demnach genügt es, auf der Herzscheibe eine einzige Markierung anzuordnen, welche beim Auftreten der vorbestimmten Ausgangs-Drehwinkelstellung der Herzscheibe dem Sensor gegenüberliegt und zur Abgabe eines Zeit-Bezugssignals vom Sensor erfaßt wird.

Vorzugsweise ist die Markierung ein auf der Herzscheibe angeordneter Nocken und der Sensor ein vom Nocken betätigter Nockenschalter oder ein induktiver Näherungsschalter.

Zweckmäßigerweise ist eine Meßeinrichtung zur Bestimmung der für eine Umdrehung benötigten Umlaufzeit der Herzscheibe vorgesehen, so daß auch während des normalen Betriebs bei sich ändernden Drehzahlen stets die aktuelle Umlaufzeit bestimmbar ist.

Obwohl die Markierung sowie der Sensor nicht zwingend zur Bestimmung der Umlaufzeit erforderlich sind, ist gemäß einer bevorzugten Ausführungsvariante vorgesehen, daß die Meßeinrichtung durch den auf die Markierung ansprechenden Sensor sowie zumindest teilweise durch die Steuereinheit gebildet ist, um zur Messung der Umlaufzeit die Zeit zwischen einer ersten Erfassung der Ausgangs-Drehwinkelstellung und einer darauffolgenden Erfassung dieser Ausgangs-Drehwinkelstellung zu bestimmen. Es wird demnach die Zeit gemessen, welche zwischen zwei aufeinanderfolgenden, vom Sensor gelieferten Impulsen verstreicht.

Die Steuereinheit umfaßt vorteilhafterweise wenigstens einen Zeitgeber, der jeweils bei Auftreten der Ausgangs-Drehwinkelstellung der Herzscheibe zur Vorgabe einer einer vorbestimmten Drehwinkelstellung entsprechenden Zeit setzbar bzw. rücksetzbar ist.

Die Steuereinheit kann auch Mittel zur Bestimmung der einer jeweiligen Drehwinkelstellung zugeordneten Zeit für eine geringere Drehzahl aus der derselben Drehwinkelstellung zugeordneten Zeit für eine höhere Drehzahl durch Extrapolation umfassen. Dies ist insbesondere dann von Vorteil, wenn zur Abschaltung der Maschine die Drehzahl zunächst auf einen geringeren Wert heruntergefahren wird und anschließend die Maschine möglichst rasch stillgesetzt werden soll. Dadurch, daß die Zeitwerte bei Erreichen der niedrigeren Drehzahl bereits vorliegen, muß nach Eintreten der durch die niedrigere Drehzahl bestimmten Betriebsphase lediglich noch das Auftreten der Ausgangs-Drehwinkelstellung abgewartet werden, um danach unmittelbar die jeweiligen Zeitabläufe zu überwachen und die noch anstehenden Betriebsschritte entsprechend durchzuführen.

Die Steuereinheit der erfindungsgemäßen Ringspinnmaschine umfaßt vorzugsweise mindestens einen Mikroprozessor.

Die Erfindung wird im folgenden anhand eines Ausführungsbeispiels unter Bezugnahme auf die Zeichnung näher erläutert; in dieser zeigt:
- Fig. 1: eine schematische Teildarstellung des Antriebs für die Verstellung der Ringbank einer eine Steuereinheit aufweisenden Ringspinnmaschine,
- Fig. 2: ein Ablaufschema für das Anfahren und Abstellen der Ringspinnmaschine.

In Fig. 1 ist schematisch der Antrieb 82 für die Verstellung einer einer Vielzahl von Spindeln 80 zugeordneten Ringbank 10 sowie für das nicht gezeigte Streckwerk einer Ringspinnmaschine dargestellt.

Bei dieser Ringspinnmaschine erfolgt sowohl die Verstellung der Ringbank 10 als auch der Antrieb des Streckwerkes mittels eines frequenzgesteuerten Motors 12. Diese Motor 12 wirkt über Riemen 14, 38 und ineinandergreifende Zahnräder 16 bis 36 auf die Ringbank 10 bzw. das Streckwerk ein. Die Antriebsverbindung zum nicht gezeigten Streckwerk erfolgt über die strichliniert angedeutete Achse des Zahnrads 36.

Der Antrieb für die Verstellung der Ringbank 10 wird von dem in der Antriebskette eingesetzten Zahnrad 32 abgezweigt.

Die Zahnräder 28 und 30 treiben eine Schnecke 40 an, welche mit einem Schneckenrad 42 kämmt und dieses zu einer kontinuierlichen Drehbewegung antreibt. Das Schneckenrad 42 ist über nicht gezeigte Mittel mit einer Ratsche 44 gekoppelt, welche ein Zahnrad 46 in Drehung versetzt.

Ein weiteres Schneckenrad 48 ist koaxial zum Zahnrad 46 angeordnet und damit fest gekoppelt.

Das Schneckenrad 48 treibt eine Schnecke 50 an, welche über eine Welle 52 eine weitere Schnecke 54 antreibt. Diese Schnecke 54 kämmt wiederum mit einem Schneckenrad 56.

Das Schneckenrad 56 ist mit dem einen Ende eines Bandes 58 gekoppelt und wickelt dieses Band 58 entsprechend der Drehbewegung der Schnecke 54 auf.

Das andere Ende des Bandes 58 ist mit einem Rad 60 gekoppelt, wobei die Aufwicklung des Bandes 58 durch das Schnekkenrad 56 zu einer Drehbewegung des Rades 60 führt.

Mit dem Rad 60 ist ein weiteres Rad 62 gekoppelt, an dem ein weiteres Band 64 befestigt ist. Dieses Band 64 ist mit seinem anderen Ende fest mit der Ringbank 10 verbunden.

Die Drehung der Schnecke 40 bewirkt demnach, daß die Ringbank 10 in ihrer Höhe verstellt wird.

Dem Schneckenrad 56 ist ein Inkrementalgeber 66 zugeordnet, welcher einer Pulsfolge abgibt, die einer zentralen Steuereinheit 68 zugeführt wird. Aus dieser Pulsfolge kann die Steuereinheit 68 jeweils die durch die stetige Bewegung bedingte Höhe der Ringbank 10 ermitteln.

Auf dem Schneckenrad 42 ist eine sogenannte Herzscheibe 70 angeordnet, welche zur Erzeugung einer Changierbewegung der Ringbank 10 als Nockenkulisse dient. Hierzu bewirkt die Herzscheibe 70 eine Hin- und Herbewegung eines Changierarmes 72, welche durch die Verstellung eines Kipphebels 74 wiederholt zu einer Verkürzung bzw. Verlängerung des Bandes 58 zwischen dem Schneckenrad 56 und dem Rad 60 führt, wodurch eine entsprechende Hin- und Herbewegung der Ringbank 10 erzeugt wird.

Auf dieser Herzscheibe 70 ist als Markierung ein Nocken 76 angeordnet, welcher einmal pro Umdrehung der Herzscheibe 70 einen als Sensor dienenden Nockenschalter 78 beaufschlagt, welcher pro Umdrehung über eine Leitung 84 jeweils einen Impuls an die zentrale Steuereinheit 68 liefert. Über dieses Signal erhält die Steuereinheit 68 eine Information darüber, zu welchem Zeitpunkt eine bestimmte Ausgangs-Drehwinkelstellung der Herzscheibe 70 vorliegt. Diese Anfangs-Drehwinkelstellung kann beispielsweise durch den Anfang oder das Ende einer jeweiligen Changierhubbewegung vorgegeben sein.

Zweck dieser Information (aus 66 & 78) ist es, die Steuereinheit 68 in die Lage zu versetzen, die Drehgeschwindigkeit der Spindeln 80 entsprechend der Höhe der Ringbank 10 während der stetigen Ringbankverstellung einzustellen und die Drehzahl entsprechend der Changierbewegung zu variieren, wie dies weiter unten im einzelnen beschrieben ist.

Die erfindungsgemäße Ringspinnmaschine wird wie folgt betrieben:
Zunächst wird die für eine Umdrehung benötigte Umlaufzeit der Herzscheibe 70 bestimmt. Diese Umlaufzeit kann für vorgegebene, insbesondere vorprogrammierte Drehzahlen bereits vorliegen, so daß eine gesondere Messung nicht in jedem Falle erforderlich ist.

Andererseits kann zur Messung der Umlaufzeit der Herzscheibe jedoch beispielsweise auch die Zeit zwischen einer ersten Erfassung der Ausgangs-Drehwinkelstellung und einer darauffolgenden Erfassung dieser Ausgangs-Drehwinkelstellung bestimmt werden. Die vorgegebene Ausgangs-Drehwinkelstellung wird dadurch erfaßt, daß der als Sensor dienende Nockenschalter 78 auf die Markierung bzw. den Nocken 76 auf der Herzscheibe 70 anspricht, sobald diese die genannte Drehwinkelstellung einnimmt.

Nachdem die Umlaufzeit der Herzscheibe 70 vorliegt, wird ausgehend von dieser Umlaufzeit jeweils die Zeit vom Auftreten der Ausgangs-Drehwinkelstellung bis zum Auftreten wenigstens einer weiteren vorgegebenen Drehwinkelstellung berechnet, wobei den vorgegebenen Drehwinkelstellungen bestimmte Maschinenfunktionen zugeordnet sind. Bei Ablauf der einer jeweiligen Drehwinkelstellung zugeordneten Zeit wird die betreffende Maschinenfunktion ausgeführt. Die Erfassung der Ausgangs-Drehwinkelstellung der Herzscheibe 70 mittels des Nockens 76 und dem ein entsprechendes Signal an die Steuereinheit 68 liefernden Nockenschalter 78 dient demnach zur Erzeugung eines Zeit-Bezugssignals, bei dessen Auftreten die einer jeweiligen Funktion zugeordnete Zeit abzulaufen beginnt.

Grundsätzlich kann auch der Ausgangs-Drehwinkelstellung der Herzscheibe 70, bei welcher der Nocken 76 dem Nockenschalter 78 gegenüberliegt, eine bestimmte Maschinenfunktion zugeordnet sein. Diese Maschinenfunktion wird dann bei der Erfassung der Ausgangs-Drehwinkelstellung ausgeführt.

Beim vorliegenden Ausführungsbeispiel erfolgt das Stillsetzen der Maschine bei sich stetig nach unten bewegender Ringbank 10. Hierzu ist der entsprechenden Maschinenfunktion eine Herzausschalt-Drehwinkelstellung der Herzscheibe zugeordnet.

Die Ausführung dieser sowie der weiteren Funktionen erfolgt in Abhängigkeit von der Zeitvorgabe, welche sich durch einfache Dreisatzberechnung aus der Umlaufzeit sowie dem Winkel ergibt. Das Verhältnis des betreffenden Winkels zu 360° ist nämlich gleich dem Verhältnis der betreffenden Zeit zur Umlaufzeit.

Nach Fertigstellung des jeweiligen Kopsaufbaus werden Oberwindungen erzeugt. Hierbei werden die entsprechenden Maschinenfunktionen, insbesondere das Anheben der Ringbank 10 in Abhängigkeit vom Ablauf der wenigstens einer Herzoberwind-Drehwinkelstellung der Herzscheibe zugeordneten Zeit ausgeführt.

Die Herzoberwind-Drehwinkelstellung ist derart gewählt, daß die Erzeugung der Oberwindungen aus einer aufwärts gerichteten Changierbewegung der Ringbank 10 heraus erfolgt.

Ferner werden nach Fertigstellung des jeweiligen Kopsaufbaus auch Unterwindungen erzeugt, wobei die entsprechende Maschinenfunktion bzw. das Absenken der Ringbank 10 in Abhängigkeit vom Verlauf der wenigstens einer Herzunterwind-Drehwinkelstellung der Herzscheibe 70 zugeordneten Zeit ausgeführt wird.

Die Maschine und insbesondere die Spindeln 80 werden bei Ablauf der einer Bremseinschalt-Drehwinkelstellung der Herzscheibe zugeordneten Zeit abgebremst.

Ferner kann zumindest eine Lagenregulierungs-Drehwinkelstellung der Herzscheibe vorgegeben sein, wobei die Lagenregulierung während des Kopsaufbaus in Abhängigkeit vom Ablauf der diesem Winkel zugeordneten Zeit erfolgt.

Eine Meßeinrichtung zur Bestimmung der für eine Umdrehung benötigten Umlaufzeit der Herzscheibe 70 kann durch den auf den Nocken 76 ansprechenden Nockenschalter 78 sowie zumindest teilweise durch die Steuereinheit 68 gebildet sein, welche zur Messung der Umlaufzeit die Zeit zwischen einer ersten Erfassung der Ausgangs-Drehwinkelstellung und einer darauffolgenden Erfassung dieser Ausgangs-Drehwinkelstellung bestimmt.

Zweckmäßigerweise umfaßt die elektronische Steuereinheit 68 wenigstens einen Zeitgeber, der jeweils bei Auftreten der Ausgangs-Drehwinkelstellung zur Vorgabe einer einer vorbestimmten Drehwinkelstellung entsprechenden Zeit setzbar bzw. rücksetzbar ist.

Die Steuereinheit 68 kann durch zumindest einen Mikroprozessor gebildet sein.

Im praktischen Betrieb wird die Maschinendrehzahl zunächst auf einen geringeren Wert herabgesetzt, bevor die Maschine stillgesetzt wird. Die Betriebsphase geringerer Drehzahl ist im in Fig. 2 dargestellten Ablaufschema für das Anfahren und Anstellen der Ringspinnmaschine mit B bezeichnet. Während des normalen Betriebs in der Phase A wird die Maschine mit höherer Drehzahl betrieben.

Nachdem auch während des Betriebs mit niedrigerer Drehzahl in der Phase B und danach noch bestimmte Funktionen wie beispielsweise die Erzeugung von Ober- und Unterwindungen, das Anstellen der Maschine sowie die Bremseinschaltung durchzuführen sind, müssen zur Berechnung der Zeitwerte für die niedrigere Drehzahl die Umlaufzeit für diese geringere Drehzahl bestimmt und die Zeitwerte aus dieser Umlaufzeit oder die Zeitwerte für die geringere Drehzahl aus den sich für die höhere Drehzahl ergebenden Zeitwerten berechnet werden.

Beim beschriebenen Ausführungsbeispiel ist vorgesehen, die Messung der Umlaufzeit der Herzscheibe 70 noch während der hoheren Drehzahl durchzuführen. Aus dieser Umlaufzeit wird die einer jeweiligen Drehwinkelstellung zugeordnete Zeit für die höhere Drehzahl bestimmt. Anschließend werden die denselben Drehwinkelstellungen zugeordneten Zeitwerte für die geringere Drehzahl durch Extrapolation aus den zuerst bestimmten Zeitwerten berechnet.

Unmittelbar nach Erreichen der geringeren Drehzahl wird dann die Ausgangs-Drehwinkelstellung erfaßt, um dann bei Ablauf der einer jeweiligen Drehwinkelstellung bzw. Funktion zugeordneten Zeit vom Augenblick der erstmaligen Erfassung der Ausgangs-Drehwinkelstellung an die betreffende Maschinenfunktion auszuführen.

Dazu umfaßt die Steuereinheit 68 vorzugsweise Mittel zur Bestimmung der einer jeweiligen Drehwinkelstellung zugeordneten Zeit für eine geringere Drehzahl aus der derselben Drehwinkelstellung zugeordneten Zeit für eine höhere Drehzahl durch Extrapolation.

Diese Extrapolation wird in der Steuereinheit 68 ausgeführt, welche zumindest durch einen Mikroprozessor gebildet sein kann.

## Patentansprüche

1. Verfahren zum Betrieb einer Ringspinnmaschine mit einer Vielzahl angetriebener Spindeln (80) und einer eine stetige Bewegung sowie eine Changierbewegung ausführenden Ringbank (10), bei dem die Changierbewegung mittels einer als Nockenkulisse dienenden umlaufenden Herzscheibe (70) erzeugt wird,
dadurch **gekennzeichnet,**
daß die für eine Umdrehung benötigte Umlaufzeit der Herzscheibe (70) bestimmt wird, daß eine vorgegebene Ausgangs-Drehwinkelstellung der Herzscheibe (70) erfaßt wird, daß ausgehend von der bestimmten Umlaufzeit jeweils die Zeit vom Auftreten der Ausgangs-Drehwinkelstellung bis zum Auftreten wenigstens einer weiteren vorgegebenen Drehwinkelstellung berechnet wird, wobei den vorgegebenen Drehwinkelstellungen bestimmte Maschinenfunktionen zugeordnet sind, und daß bei Ablauf der einer jeweiligen Drehwinkelstellung zugeordneten Zeit die betreffende Maschinenfunktion ausgeführt wird.

2. Verfahren nach Anspruch 1,
dadurch **gekennzeichnet,**
daß auch der Ausgangs-Drehwinkelstellung der Herzscheibe (70) eine bestimmte Maschinenfunktion zugeordnet und diese Maschinenfunktion bei der Erfassung der Ausgangs-Drehwinkelstellung ausgeführt wird.

3. Verfahren nach Anspruch 1 oder 2,
dadurch **gekennzeichnet,**
daß zur Messung der Umlaufzeit der Herzscheibe (70) die Zeit zwischen einer ersten Erfassung der Ausgangs-Drehwinkelstellung und einer darauffolgenden Erfassung dieser Ausgangs-Drehwinkelstellung bestimmt wird.

4. Verfahren nach Anspruch 1 oder 2,
dadurch **gekennzeichnet,**
daß für vorbestimmte Drehzahlen die einer jeweiligen Drehwinkelstellung der Herzscheibe (70) zugeordnete Zeit ohne Messung der Umlaufzeit im voraus bestimmt wird.

5. Verfahren nach einem der vorhergehenden Ansprüche,
dadurch **gekennzeichnet,**
daß die vorgegebene Ausgangs-Drehwinkelstellung der Herzscheibe (70) mittels einer an der Herzscheibe (70) oder einem sich mit dieser drehenden Maschinenteil angeordneten Markierung und eines feststehenden Sensors erfaßt wird.

6. Verfahren nach einem der vorhergehenden Ansprüche,
dadurch **gekennzeichnet,**
daß zur Ausführung bestimmter Maschinenfunktionen unmittelbar vor einer Abschaltung der Maschine zunächst die Drehzahl auf einen geringeren Wert herabgesetzt wird.

7. Verfahren nach Anspruch 6,
dadurch **gekennzeichnet,**
daß die Messung der Umlaufzeit der Herzscheibe noch während der höheren Drehzahl erfolgt, daß aus der Umlaufzeit die einer jeweiligen Drehwinkelstellung zugeordnete Zeit für die höhere Drehzahl bestimmt wird, und daß die derselben Drehwinkelstellung zugeordnete Zeit für die geringere Drehzahl durch Extrapolation aus dem zuerst bestimmten Zeitwert ermittelt wird.

8. Verfahren nach Anspruch 7,
dadurch **gekennzeichnet,**
daß unmittelbar nach Erreichen der geringeren Drehzahl die Ausgangs-Drehwinkelstellung erfaßt wird, und daß bei Ablauf der einer jeweiligen Drehwinkelstellung zugeordneten Zeit vom Augenblick der erstmaligen Erfassung der Ausgangs-Drehwinkelstellung an die betreffende Maschinenfunktion ausgeführt wird.

9. Verfahren nach einem der vorhergehenden Ansprüche,
dadurch **gekennzeichnet,**
daß das Stillsetzen der Maschine bei sich stetig nach unten bewegender Ringbank erfolgt und der entsprechenden Maschinenfunktion eine Herzausschalt-Drehwinkelstellung der Herzscheibe (70) zugeordnet ist.

10. Verfahren nach einem der vorhergehenden Ansprüche,
dadurch **gekennzeichnet,**
daß nach Fertigstellung des jeweiligen Kopsaufbaus Oberwindungen erzeugt werden, und daß die entsprechende Maschinenfunktion in Abhängigkeit vom Ablauf der wenigstens einer Herzoberwind-Drehwinkelstellung der Herzscheibe (70) zugeordneten Zeit ausgeführt wird.

11. Verfahren nach Anspruch 10,
dadurch **gekennzeichnet,**
daß die Erzeugung der Oberwindungen aus einer aufwärts gerichteten Changierbewegung der Ringbank heraus erfolgt.

12. Verfahren nach einem der vorhergehenden Ansprüche,
dadurch **gekennzeichnet,**
daß nach Fertigstellung des jeweiligen Kopsaufbaus Unterwindungen erzeugt werden und die entsprechende Maschinenfunktion in Abhängigkeit vom Ablauf der wenigstens einer Herzunterwind-Drehwinkelstellung der Herzscheibe (70) zugeordneten Zeit ausgeführt wird.

13. Verfahren nach einem der vorhergehenden Ansprüche,
dadurch **gekennzeichnet,**
daß die Maschine und insbesondere die Spindeln bei Ablauf der einer Bremseinschalt-Drehwinkelstellung der Herzscheibe (70) zugeordneten Zeit abgebremst werden.

14. Verfahren nach einem der vorhergehenden Ansprüche,
dadurch **gekennzeichnet,**
daß die Lagenregulierung während des Kopsaufbaus in Abhängigkeit vom Ablauf der zumindest einer Lagenregulierungs-Drehwinkelstellung der Herzscheibe (70) zugeordneten Zeit erfolgt.

15. Ringspinnmaschine mit einer Vielzahl angetriebener Spindeln (80), einer Ringbank (10) und einem Antrieb (82) für die Verstellung der Ringbank, welcher zur Erzeugung einer Changierbewegung der Ringbank eine als Nockenkulisse dienende umlaufende Herzscheibe (70) umfaßt, insbesondere nach einem der vorhergehenden Ansprüche,
dadurch **gekennzeichnet,**
daß die Herzscheibe (70) eine Markierung (76) trägt, auf die ein feststehender Sensor (78) anspricht, um eine vorgegebene Ausgangs-Drehwinkelstellung der Herzscheibe zu erfassen, daß eine Steuereinheit (68) vorgesehen ist, um ausgehend von der für eine Umdrehung benötigten Umlaufzeit der Herzscheibe (70) jeweils die Zeit vom Auftreten der Ausgangs-Drehwinkelstellung bis zum Auftreten wenigstens einer weiteren vorgegebenen Drehwinkelstellung zu berechnen, wobei den vorgegebenen Drehwinkelstellungen bestimmte Maschinenfunktionen zugeordnet sind, und daß die Steuereinheit (68) zur Ausführung einer jeweiligen Maschinenfunktion bei Ablauf der der betreffenden Drehwinkelstellung zugeordneten Zeit ausgelegt ist.

16. Ringspinnmaschine nach Anspruch 15,
dadurch **gekennzeichnet,**
daß die Markierung ein auf der Herzscheibe (70) angeordneter Nocken (76) und der Sensor ein Nockenschalter (78) ist.

17. Ringspinnmaschine nach Anspruch 15 oder 16,
dadurch **gekennzeichnet,**
daß eine Meßeinrichtung zur Bestimmung der für eine Umdrehung benötigten Umlaufzeit der Herzscheibe (70) vorgesehen ist.

18. Ringspinnmaschine nach Anspruch 17,
dadurch **gekennzeichnet,**
daß die Meßeinrichtung durch den auf die Markierung (76) ansprechenden Sensor (78) sowie zumindest teilweise durch die Steuereinheit (68) gebildet ist, welche zur Messung der Umlaufzeit die Zeit zwischen einer ersten Erfassung der Ausgangs-Drehwinkelstellung und einer darauf-folgenden Erfassung dieser Ausgangs-Drehwinkelstellung bestimmt.

19. Ringspinnmaschine nach einem der vorhergehenden Ansprüche,
dadurch **gekennzeichnet,**
daß die Steuereinheit (68) wenigstens einen Zeitgeber umfaßt, der jeweils bei Auftreten der Ausgangs-Drehwinkelstellung der Herzscheibe (70) zur Vorgabe einer einer vorbestimmten Drehwinkelstellung entsprechenden Zeit setzbar bzw. rücksetzbar ist.

20. Ringspinnmaschine nach einem der vorhergehenden Ansprüche,
dadurch **gekennzeichnet,**
daß die Steuereinheit (68) Mittel zur Bestimmung der einer jeweiligen Drehwinkelstellung zugeordneten Zeit für eine geringere Drehzahl aus der derselben Drehwinkelstellung zugeordneten Zeit für eine höhere Drehzahl durch Extrapolation umfaßt.

21. Ringspinnmaschine nach einem der vorhergehenden Ansprüche,
dadurch **gekennzeichnet,**
daß die Steuereinheit (68) zumindest einen Mikroprozessor umfaßt.

## Claims

1. A process for operating a ring spinning machine with a plurality of driven spindles (80) and a ring rail (50) carrying out a continuous movement as well as a traversing movement, in which the traversing movement is produced by means of a revolving heart wheel (70) serving as a cam detent, characterized in that the revolution time of the heart wheel (70) required for one rotation is determined, that a predefined initial angular position of the heart wheel can be acquired, that starting out from a determined revolution time the time from the occurrence of the initial angular position until the occurrence of at least one further predefined angular position is calculated, whereby certain machine functions are allocated to the predefined angular positions, and that after the expiration of the time allocated to a specific angular position the respective machine function is carried out.

2. A process as claimed in claim 1, characterized in that also the initial angular position of the heart wheel (70) is provided with a specific machine function and that said machine function is carried out when the initial angular position is recognized.

3. A process as claimed in claim 1 or 2, characterized in that for measuring the revolution time of the heart wheel (70) the time is determined between a first acquisition of the initial angular position and a subsequent acquisition of said initial angular position.

4. A process as claimed in claim 1 or 2, characterized in that for predefined speeds the time allocated to a respective angular position of the heart wheel (70) is predefined in advance without measuring the revolution time.

5. A process as claimed in one of the previous claims, characterized in that the predefined initial angular position of the heart wheel (70) is acquired by means of a stationary sensor or a marking provided on the heart wheel (70) or a machine part revolving therewith.

6. A process as claimed in one of the previous claims, characterized in that for carrying out certain machine functions directly before the machine is switched off, the speed is reduced to a lower value.

7. A process as claimed in claim 6, characterized in that the measurement of the revolution time of the heart wheel (70) is made during the higher speed, that from the revolution time the time allocated to the respective angular position for the higher speed is determined, and that the time allocated to the same angular position for the lower speed is determined by extrapolation from the time value determined first.

8. A process as claimed in claim 7, characterized in that instantly after reaching the lower speed the initial angular position is acquired, and that on expiration of the time allocated to a specific angular position, the respective machine function is carried out from the time when the initial angular position is first acquired.

9. A process as claimed in one of the previous claims, characterized in that the machine is stopped while the ring rail moves continuously downwardly and that an angular heart switch-off position of the heart wheel (70) is allocated to the respective machine function.

10. A process as claimed in one of the previous claims, characterized in that upper windings are produced after the completion of the respective cops formation, and that the respective machine function is carried out depending on the expiration of the time allocated to at least one angular heart upper winding position of the heart wheel (70).

11. A process as claimed in claim 10, characterized in that the production of the upper windings is made from an upwardly directed traversing movement of the ring rail.

12. A process as claimed in one of the previous claims, characterized in that underwindings are produced after the completion of the respective cops formation and that the respective machine function is carried out depending on the expiration of the time allocated to at least one angular heart underwinding position of the heart wheel (70).

13. A process as claimed in one of the previous claims, characterized in that the machine and in particular the spindles are braked on the expiration of the time allocated to an angular brake switch-on position of the heart wheel (70).

14. A process as claimed in one of the previous claims, characterized in that the layer regulation is made during the cops formation depending on the expiration of the time allocated to at least one angular layer regulating position of the heart wheel (70).

15. A ring spinning machine with a plurality of driven spindles (80), a ring rail (10) and a drive (82) for displacing the ring rail, which drive comprises a revolving heart wheel (70) serving as a cam detent and used for producing the traversing movement, in particular as claimed in one of the previous claims, characterized in that the heart wheel (70) bears a marking (76), to which a stationary sensor (78) is responsive in order to acquire a predefined initial angular position of the heart wheel, and that a control unit (68) is provided to calculate the time from the occurrence of the initial angular position until the occurrence of at least one further predefined angular position by starting out from the revolution time of the heart wheel (70) required for one revolution, whereby specific machine functions are allocated to the predefined angular positions, and that the control unit (68) is arranged for carrying out a respective machine function on the expiration of the time allocated to the respective angular position.

16. A ring spinning machine as claimed in claim 15, characterized in that the marking is a cam (76) arranged on the heart wheel (70) and that the sensor is a cam switch (78).

17. A ring spinning machine as claimed in claim 15 or 16, characterized in that a measuring device is provided for determining the revolution time required for one revolution of the heart wheel (70).

18. A ring spinning machine as claimed in claim 17, characterized in that the measuring device is formed by the sensor (78) responsive to the marking (76) as well as at least partially by the control unit (68), which for measuring the revolving time determines the time between a first acquisition of the initial angular position and a subsequent acquisition of said initial angular position.

19. A ring spinning machine as claimed in one of the previous claims, characterized in that the control unit (68) comprises at least one time signal generator which is settable or resettable on the occurrence of an initial angular position of the heart wheel (70) for providing a time equivalent to a predefined angular position.

20. A ring spinning machine as claimed in one of the previous claims, characterized in that the control unit (68) comprises means for defining the time allocated to the respective angular position for a lower speed from the time for a higher speed allocated to the same angular position by way of extrapolation.

21. A ring spinning machine as claimed in one of the previous claims, characterized in that the control unit (68) comprises at least one microprocessor.

## Revendications

1. Procédé pour faire marcher une machine à filer à anneaux avec une pluralité de broches (80) entraînées et un banc porte-anneaux (10) effectuant un mouvement constant ainsi qu'un mouvement de va-et-vient, dans lequel le mouvement de va-et-vient est produit au moyen d'un disque en coeur (70) tournant, utilisé comme came à coulisse,
caractérisé par le fait
que le temps de révolution nécessaire pour une rotation du disque en forme de coeur (70) est déterminé, qu'une position angulaire de rotation de départ du disque en coeur (70) est enregistrée, que, en partant du temps de révolution déterminé, le temps pris depuis l'apparition de la position angulaire de rotation de départ jusqu'à l'apparition d'au moins une autre position angulaire de rotation prédéterminée est calculé, et où des fonctions de machine déterminées sont attribuées aux positions angulaires de rotation prédéterminées, et que la fonction de machine correspondante est effectuée lors de l'écoulement du temps attribué à une position angulaire de rotation concernée.

2. Procédé selon revendication 1,
caractérisé par le fait
qu'une fonction de machine déterminée est également coordonée avec la position angulaire de rotation de départ du disque en coeur (70), et cette fonction de machine est effectuée lors de l'enregistrement de la position angulaire de rotation de départ.

3. Procédé selon revendication 1 ou 2,
caractérisé par le fait que,
pour la mesure du temps de révolution du disque en coeur (70), le temps est déterminé entre un premier enregistrement de la position angulaire de rotation de départ et un enregistrement faisant suite à cette position angulaire de rotation de départ.

4. Procédé selon revendication 1 ou 2,
caractérisé par le fait que,
le temps attribué à une position angulaire de rotation du disque en coeur (70), pour des nombres de tours prédéterminés, est déterminé à l'avance, sans mesure du temps de révolution.

5. Procédé selon l'une des revendications précédentes,
caractérisé par le fait que
la position angulaire de rotation de départ prédéterminée du disque en coeur (70) est enregistrée au moyen d'un marquage disposé sur le disque en coeur (70) ou sur une partie de machine tournant avec celui-ci, et d'un détecteur stationnaire.

6. Procédé selon l'une des revendications précédentes,
caractérisé par le fait que,
pour la réalisation de fonctions de machine déterminées, le nombre de tours est d'abord réduit à une valeur moindre immédiatement avant une mise à l'arrêt de la machine.

7. Procédé selon revendication 6,
caractérisé par le fait que
la mesure du temps de révolution du disque en coeur s'effectue pendant le nombre de tours plus élevé, que le temps pour le nombre de tours plus élevé, attribué à une position angulaire de rotation en question, est déterminé depuis le temps de révolution, et que le temps pour le nombre de tours réduit, attribué à la même position angulaire de rotation, est déterminé par extrapolation de la valeur de temps déterminée en premier.

8. Procédé selon revendication 7,
caractérisé par le fait que
la position angulaire de rotation de départ est enregistrée immédiatement après avoir atteint le nombre de tours réduit, et que la fonction de machine correspondante est effectuée lors de l'écoulement du temps attribué à une position angulaire de rotation en question, à partir du premier enregistrement de la position angulaire de rotation de départ.

9. Procédé selon l'une des revendications précédentes,
caractérisé par le fait que
la mise à l'arrêt de la machine se fait lors du mouvement continu vers le bas du banc porte-anneaux, et une position angulaire de rotation d'interruption de coeur du disque en coeur (70) est attribuée à la fonction de machine correspondante.

10. Procédé selon l'une des revendications précédentes,
caractérisé par le fait que
des spires de renvidage supérieur sont produites après l'achèvement de la construction de la bobine en question, et que la fonction de machine correspondante est effectuée en dépendance de l'écoulement du temps attribué à au moins une position angulaire de rotation du renvidage supérieur du disque en coeur (70).

11. Procédé selon revendication 10,
caractérisé par le fait que
la production des spires de renvidage supérieur se fait à partir d'un mouvement de va-et-vient du banc porte-anneaux dirigé vers le haut.

12. Procédé selon l'une des revendications précédentes,
caractérisé par le fait que
des spires de renvidage supérieur sont produites après l'achèvement de la construction de la bobine en question, et que la fonction de machine correspondante est effectuée en dépendance de l'écoulement du temps attribué à au moins une position angulaire de rotation du renvidage inférieur du disque en coeur (70).

13. Procédé selon l'une des revendications précédentes,
caractérisé par le fait que
la machine et particulièrement les broches sont freinées lors de l'écoulement du temps attribué à une position angulaire de rotation d'enclenchement de freinage du disque en coeur (70).

14. Procédé selon l'une des revendications précédentes,
caractérisé par le fait que,
pendant la construction de la bobine, la régulation des couches se fait en fonction de l'écoulement du temps attribué à au moins une position angulaire de rotation de régulation de couches du disque en coeur (70).

15. Machine à filer à anneaux avec une pluralité de broches (80) entraînées, un banc porte-anneaux (10) et une commande (82) pour le déplacement du banc porte-anneaux, qui comprend un disque en coeur (70) tournant, utilisé comme came à coulisse, afin de produire un mouvement de va-et-vient du banc porte-anneaux, particulièrement selon l'une des revendications précédentes,
caractérisée par le fait que
le disque en coeur (70) porte un marquage (76) auquel répond un détecteur stationnaire (78), afin d'enregistrer une position angulaire de rotation de départ prédéterminée du disque en coeur, qu'une unité de commande (68) est prévue afin de calculer, en partant du temps de révolution nécessaire pour une rotation du disque en coeur (70), le temps correspondant à partir de l'apparition de la position angulaire de rotation de départ jusqu'à l'apparition d'au moins une autre position angulaire de rotation prédéterminée, et où des fonctions de machine prédéterminées sont attribuées aux positions angulaires de rotation prédéterminées, et que l'unité de commande (68) est conçue afin d'effectuer une fonction de machine en question lors de l'écoulement du temps attribué à la position angulaire de rotation correspondante.

16. Machine à filer à anneaux selon revendication 15,
caractérisée par le fait que
le marquage est une came (76) disposée sur le disque en coeur (70) et le détecteur est un interrupteur à came (78).

17. Machine à filer à anneaux selon revendication 15 ou 16,
caractérisée par le fait
qu'un arrangement de mesure est prévu afin de déterminer le temps de révolution nécessaire pour une rotation du disque en coeur (70).

18. Machine à filer à anneaux selon revendication 17,
caractérisée par le fait que
l'arrangement de mesure est formé par le détecteur (78) répondant au marquage (76), ainsi que, au moins partiellement, par l'unité de commande (68) qui détermine le temps compris entre un premier enregistrement de la position angulaire de rotation de départ et un enregistrement faisant suite à cette position angulaire de rotation de départ, pour la mesure du temps de révolution.

19. Machine à filer à anneaux selon l'une des revendications précédentes,
caractérisée par le fait que
l'unité de commande (68) comprend au moins un générateur de rythme qui, lors de l'apparition de la position angulaire de rotation de départ du disque en coeur (70), peut être régulé respectivement remis à l'état initial pour allouer un temps correspondant à une position angulaire de rotation prédéterminée.

20. Machine à filer à anneaux selon l'une des revendications précédentes,
caractérisée par le fait que
l'unité de commande (68) comprend des moyens pour la détermination, par extrapolation, du temps attribué à une position angulaire de rotation en question, pour un nombre de tours réduit, en partant du temps attribué à la même position angulaire de rotation pour un nombre de tours plus élevé.

21. Machine à filer à anneaux selon l'une des revendications précédentes,
caractérisée par le fait que
l'unité de commande (68) comprend au moins un micro-processeur.
